# DEMANDE DE BREVET EUROPEEN

(11) **EP 0 387 234 A1**
(43) Date de publication de la demande: **12.09.1990**
(21) Numéro de dépôt: 90870037.0
(22) Date de dépôt: 07.03.1990
(51) Int. Cl.: A47C 31/12, A61G 7/057

(54) **Matelas anti-escarres**

(30) Priorité: 08.03.1989 BE 8900252
(71) Demandeur: N.V. DUMO PLASTICS, B-8800 Roeselare (BE)
(72) Inventeur: Vermeulen, Freddy, B-8810 Rumbeke (BE)
(74) Mandataire: Dopchie, Jean-Marc (BE)

(57) **Abrégé**

Matelas (1) anti-escarres comprenent à une faible distance de sa face de repos au moins une plaquette (6) ancrée dans le matelas et pouvant être tirée vers le bas du dessous du matelas (1) au moyen d'un dispositif de commande (7) traversant le matelas (1)

## Description

Les gens qui doivent rester allongés à longueur de journée savent combien l'apparition d'escarres peut être douloureuse.

Les escarres sont provoquées par le frottement de la peau avec le tissu sur lequel le corps repose.

Divers types de matelas ont été essayés: matelas à ressorts métalliques, en matières synthétiques etc. sans pour autant avoir trouvé une solution convenable.

L'invention porte sur un matelas où le frottement peau/tissu est réduit au minimum pour soulager le patient le mieux possible des ennuis des escarres.

Le matelas suivant l'invention est réalisé en mousse synthétique, depréférence de polyuréthane. La face sur laquelle le corps se repose est divisée en plusieurs blocs tout en formant à la partie inférieure, du côté sommier une seule pièce. Le matelas suivant l'invention est caractérisé en ce qu'en dessous d'un ou de plusieurs blocs supérieurs une ouverture est prévue qui permet de tirer le bloc correspondant vers le bas de manière à ce que le corps ne repose plus sur ce bloc, mais sur les blocs avoisinants du bloc retiré.

D'autres caractéristiques et avantages du matelas suivant l'invention , ressortiront de la description donnée ci-après d'un exemple particulier de réalisation, à titre non limitatif, illustré au moyen des figures jointes:
La figure 1 est une vue perspective d'une partie du matelas, selon l'invention
La figure 2 est une coupe verticale d'une partie du matelas selon le plan AA′.
La figure 3 est une coupe verticale d'un bloc retiré, du matelas selon l'invention, tel qu'il est représenté aux figures précédentes.

Le matelas (1) représenté à la figure 1 a la forme d'un parallélépipède en matière synthétique, de préférence en polyuréthane, et se compose de deux parties, une partie inférieure (2) plus ou moins pleine (figure 2) et une partie supérieure (3) composée de blocs (4) partiellement découpés, où le volume ouvert (5) assure une certaine aération et surtout autorise une petite liberté de mouvement du corps sans qu'il y ait frottement entre le corps et le matelas. Cette liberté de mouvement est cependant encore trop faible et les escarres peuvent se produire. Pour les éviter et pour que le repos soit malgré tout possible lorsque les escarres sont à craindre, le matelas est muni d'un, plusieurs blocs, ou entièrement de blocs, garnis d'un disque (6), rond dans une forme d'exécution représentée, en métal ou autre matière dure, ancrée dans la matière synthétique du matelas ou encapsulé dans le flocon, et fixé à une corde, un fil ou un petit câble (7) qui passe par un orifice conducteur (8) dans la partie inférieure du matelas (1) et fermé par un bouchon transpercé servant également de tuyau conducteur.

Au moyen d'une série de roulettes sous le sommier, on peut à l'aide de la corde (7′), comme il est indiqué dans la figure 1, tirer le disque (6′) vers le bas, avec pour résultat que le bloc correspondant (4′) du matelas (1) descend également de sorte que le corps ne repose plus sur ce bloc (7′) mais sur les blocs voisins (4) qui ne sont pas tirés vers le bas.

Grâce aux possibilités offertes par le matelas, on peut supprimer complètement la pression locale du matelas sans devoir déplacer le patient. Selon l'endroit et l'importance des éventuelles escarres, on peut tirer un ou plusieurs blocs vers le bas. Pour les patients qui n'ont pas d'escarres, on peut faire varier les endroits sur lesquels le corps repose sans déplacement de sorte qu'il y a moins de risques d'escarres.

Lorsque l'escarre est disparue, la corde (7′) est relâchée légèrement et le bloc (4′) revient à sa place normale par la force de ressort du matelas.

Dans une autre réalisation, les cordes (7) peuvent être remplacées par des chaînes dont les maillons sont facilement fixés ou détachés du sommier.

Le matelas à flocons selon l'invention peut éventuellement être recouvert d'une couche protectrice contre les effets de la lumière ou des rayons UV ou pour faciliter l'entretien.

## Revendications

1.Matelas anti-escarres caractérisé par le fait qu'à une faible distance de sa face supérieure, au moins une plaquette est fixée au matelas et, à l'aide d'un dispositif de commande traversant le matelas, peut être tiré vers le bas, du dessous du matelas.

2.Matelas anti-escarres, selon la revendication 1, caractérisé par le fait que le matelas (1), moulé en mousse, comprend une partie supérieure formée de plusieurs blocs (4) partiellement découpés, l'un au moins de ceux-ci comprenant une plaquette (6) ancrée dans ce bloc.

3.Matelas anti-escarres suivant la revendication 2 caractérisé en ce que le matelas (1) comprenne, sous chaque blocs (4) muni d'une plaquette (6), un orifice conducteur (8) dans lequel passe un dispositif de commande, fixé à cette plaquette (6), jusque sous le matelas (1).

4.Matelas anti-escarres selon la revendication 3 caractérisé en ce que les orifices conducteurs (8) sont fermés par un bouchon perforé (9).

5.Matelas anti-escarees selon l'une des revendications précédentes caractérisé en ce que le matelas (1) est fabriqué en polyuréthane.

6.Matelas anti-escarres selon l'une des revendications précédentes caractérisé en ce que la plaquette (6) est un disque.

7.Matelas anti-escarres selon l'une des revendications précédentes caractérisé en ce que la plaquette (6) est en métal.

8.Matelas anti-escarres selon l'une des revendications précédentes caractérisé en ce que le dispositif de commande (7) de la plaquette (6), est une corde, un fil, un câble ou une chaine.

9.Matelas anti-escarres selon l'une des revendications précédentes caractérisé en ce que le dispositif de commande (7) de la plaquette (6) est une barre de traction.

10.Matelas anti-escarres selon l'une des revendications précédentes caractérisé en ce que le dispositif de commande (7) est fixé au sommier et peut en être détaché.
